# EUROPÄISCHE PATENTSCHRIFT

(11) **EP 1 286 843 B1**
(45) Veröffentlichungstag und Bekanntmachung des Hinweises auf die Patenterteilung: **10.07.2013**
(21) Anmeldenummer: 01957798.0
(22) Anmeldetag: 17.05.2001
(51) Int. Cl.: B42D 1/00

(54) **ANORDNUNG ZUR INFORMATIONSDARSTELLUNG**
ARRANGEMENT FOR INFORMATION PRESENTATION
ENSEMBLE POUR REPRESENTER DES INFORMATIONS

(30) Priorität: 20.05.2000 DE 10025200
(43) Veröffentlichungstag der Anmeldung: 05.03.2003
(73) Patentinhaber: Adolf Würth GmbH & Co. KG, 74653 Künzelsau (DE); Würth International AG, 7000 Chur (CH)
(72) Erfinder: KERL, Gregor, 74676 Niedernhall (DE)
(74) Vertreter: Schöndorf, Jürgen
(86) Internationale Anmeldenummer: PCT/EP2001/005643
(87) Internationale Veröffentlichungsnummer: WO 2001/089855

(56) Entgegenhaltungen:
- DE-A- 19 607 445

## Beschreibung

Die Erfindung geht aus von einer Anordnung zur Informationsdarstellung. Eine solche Anordnung in Form eines Kataloges ist bereits bekannt (DE 19607445 A1). Die bekannte Anordnung weist eine Gesamtübersicht auf, in der in einer Matrix mögliche Anwendungsparameter der betroffenen Produkte aufgeführt sind. Von der Gesamtübersicht erfolgt ein Verweis auf mögliche Anwendungsarten, und von den Anwendungsarten ein Verweis auf den Produktteil, in dem alle Produkte in einer linearen Anordnung aufgeführt sind. Diese Anordnung, die praktisch ein zweistufiges bebildertes Inhaltsverzeichnis darstellt, soll das Auffinden der Produkte erleichtern.

Es hat sich herausgestellt, dass es bei Produkten für bestimmte Zwecke eine sehr große Zahl von Produkten gibt, die in unterschiedlichen Anwendungssystemen angewendet werden können. Selbst eine zweistufige Einführung in die Produkte, wie sie der eingangs genannte Stand der Technik darstellt, kann in bestimmten Fällen nicht ausreichen. Dies gilt um so mehr, wenn zusätzliche gesetzliche Bestimmungen zu beachten sind. Beispielsweise können die Produkte in verschiedenen Kombinationen verwendet werden, wobei manche Kombinationen für bestimmte Anwendungszwecke zulässig sind und manche Kombinationen nicht.

Der Erfindung liegt die Aufgabe zugrunde, eine Anordnung zur Informationsdarstellung von Produkten zu schaffen, die einen verbesserten Zugang zu den Produkten auch unter zusätzlichen erschwerenden Nebenbedingungen ermöglicht.

Zur Lösung dieser Aufgabe schlägt die Erfindung eine Anordnung mit den Merkmalen des Anspruchs 1 vor. Weiterbildungen der Erfindung sind Gegenstand der abhängigen Ansprüche, deren Wortlaut ebenso wie der Wortlaut der Zusammenfassung durch Bezugnahme zum Inhalt der Beschreibung gemacht wird.

Die Anordnung, die beispielsweise als Katalog oder Loseblattsammlung verwirklicht sein kann, enthält eine Gesamtübersicht, in der, wie im Stand der Technik, mögliche Parameterwerte der Produkte aufgeführt sind. Von der matrixartigen Darstellung erfolgt ein Verweis auf den Teil der Anordnung, in dem die möglichen Anwendungsfälle enthalten sind. Von den Anwendungsfällen erfolgt jetzt als zusätzlicher Zwischenschritt ein Verweis zu den Systemen, die sich aus den Produkten aufbauen lassen. Erst von diesen Systemen aus können die Produkte zugeordnet werden, die für die Bildung eines jeweiligen Systems benötigt werden. Durch die Maßnahmen nach der Erfindung lässt sich ein solcher Katalog mit weniger Aufwand herstellen. Es wäre auch möglich, von der Anwendungsübersicht direkt zu einem Katalogteil zu verweisen, in dem die Systeme schon mit allen Einzelheiten aller zugehörenden Bauteile enthalten wären. Dann müssten aber die meisten Produkte an verschiedenen Stellen der Anordnung mehrfach auftreten, was den Katalog nicht nur dicker machen würde, sondern auch die Gefahr von Fehlern vervielfältigen würde. Jede Änderung eines Produkts und der zugehörigen Produktbeschreibung müsste dann in verschiedenen Teilen der Anordnung vermerkt werden.

Die Anordnung ist im Normalfall so aufgebaut, dass es von jeder Zelle der matrixartigen Übersicht nicht nur einen Verweis zu einem Eintrag der Anwendungsübersicht gibt, sondern Verweise zu mehreren Anwendungsfällen. Jeder Anwendungsfall, auch wenn es sich um einen einzigen Anwendungsfall handelt, kann dann mehrere bildliche Darstellungen und ggf. auch eine Beschreibung enthalten.

In ähnlicher Weise kann von jedem Anwendungsfall ein Verweis zu einem einzigen System erfolgen. Meistens wird es aber so sein, dass auch jeder Anwendungsfall mit Hilfe mehrerer Systeme gelöst werden kann. Dies bedeutet, dass es von jedem Eintrag der Anwendungsübersicht Verweise zu mehreren Systemen geben kann.

Das gleiche gilt natürlich auch von den Verweisen, die von der Systemübersicht zu den dazu benötigten Produkten führen.

Um den Zugang in die gesamte Anordnung möglichst einfach zu gestalten, kann in Weiterbildung der Erfindung vorgesehen sein, dass die Gesamtübersicht auf einer einzigen Seite oder Doppelseite eines Kataloges oder einer Loseblattsammlung enthalten ist. Gegebenenfalls kann es sich auch um eine Seite handeln, die aus den Katalog oder der Loseblattsammlung herausgeklappt werden kann. Sie kann dann beim Durchblättern der Anordnung ständig sichtbar sein. Durch entsprechende Gestaltung der Parameter kann dafür gesorgt werden, dass trotz der Anordnung auf nur einer einzigen Seite oder Doppelseite die Gesamtübersicht übersichtlich bleibt.

Für die Anwendungsübersicht, bei der ja die einzelnen möglichen Anwendungsfälle auch mit Hilfe von Bildern dargestellt werden sollen, schlägt die Erfindung vor, mehrere Seiten zur Verfügung zu stellen.

Ähnliches gilt auch für die Systemübersicht.

Da bei der matrixartigen Darstellung der Gesamtübersicht zwei insbesondere unabhängige Parameter der Produkte zur Unterteilung verwendet werden, lässt sich jede Zelle der matrixartigen Darstellung durch eine Kombination zweier Merkmale näher kennzeichnen, beispielsweise durch eine Kombination von zwei Zahlen oder durch eine Kombination von zwei Farben, die als geometrische Figur verwirklicht sein kann. Es wird von der Erfindung in Weiterbildung vorgeschlagen, dass eine solche Bezeichnung der Zellen der Gesamtübersicht auch als sich wiederholende Bezeichnung aller Anwendungsfälle verwendet werden kann. Es wird dadurch möglich, von der Anwendungsübersicht eine Rückbeziehung zur der Gesamtübersicht zu verwirklichen.

Erfindungsgemäß kann die Anordnung eine zweite Gesamtübersicht enthalten, die nach anderen Kriterien aufgeteilt sein kann. Es ist möglich, von dieser zweiten Gesamtübersicht zur einer zweiten Art von Anwendungsübersicht zu verweisen, die dann aber wieder zu der Systemübersicht führen kann.

Weitere Merkmale, Einzelheiten und Vorzüge der Erfindung ergeben sich aus der folgenden Beschreibung einer bevorzugten Ausführungsform der Erfindung sowie anhand der Zeichnung.

Hierbei zeigt die Zeichnung schematisch den Aufbau eines Kataloges aus mehreren Teilen nach den Vorschlägen der Erfindung. Das Ausführungsbeispiel enthält zunächst eine Gesamtübersicht 1, die beispielsweise auf einer Doppelseite eines Kataloges angeordnet ist. Auf der Seite 2 ist längs des oberen Randes ein Streifen 3 vorgesehen, auf dem die drei möglichen Werte A, B, C eines ersten Parameters aufgetragen sind. Für jeden Wert des Parameters ist ein Feld vorgesehen, das etwa ein Drittel der Blattbreite beträgt. Jedes Feld kann mit einer bestimmten Rasterung oder vorzugsweise mit einer bestimmten Farbe gekennzeichnet sein, wobei die Farben für alle drei Werte A, B und C unterschiedlich sind.

Längs des linken Randes des Blattes 2 ist ebenfalls ein Streifen 4 aufgedruckt, in dem drei verschiedene Werte I, II und III eines zweiten Parameters aufgetragen sind, vorzugsweise ebenfalls in einem Feld einer bestimmte Farbe. Die beiden Parameter sind voneinander unabhängig, so dass neun verschiedene Kombinationen der beiden Parameter möglich sind. Für jede dieser neun möglichen Kombinationen ist in der matrixartigen Darstellung eine Zelle 5 aufgedruckt, die als Rechteck ausgebildet ist. Jedes Rechteck weist eine Diagonale 6 auf, die von rechts oben nach links unten verläuft. Die Orientierung der Diagonale 6 ist in allen rechteckigen Zellen 5 gleich. Auf der einen Seite der Diagonale 6 ist in dem Rechteck die dem einen Parameter zugeordnete Farbe aufgedruckt, während auf der anderen Seite der Diagonale 6 der Farbwert des anderen Parameters für diese Zelle aufgedruckt ist. Die neun Zellen werden also durch Rechtecke mit neun verschiedenen Farbkombinationen dargestellt.

In jeder Zelle 5 der Gesamtübersicht 1 ist, beispielsweise durch eine Seitenzahl des Kataloges, ein Hinweis auf mindestens eine Seite 7 der Anwendungsübersicht 8 enthalten, was durch den Pfeil 9 in der Figur dargestellt ist. Die einzelnen Seiten 7 der Anwendungsübersicht 8 sind vorzugsweise in der Reihenfolge der Zellen 5 in dem zweiten Teil des Kataloges angeordnet. Auf jeder Seite 7 der Anwendungsübersicht 8 ist links oben eine Markierung 10 angebracht, die ein Rechteck mit einer Diagonale darstellt. Beidseits der Diagonale sind die gleichen Farben aufgedruckt, wie sie der Zelle 5 der Gesamtübersicht 1 entsprechen. Es handelt sich also um eine Wiederholung der gleichen Markierung in verkleinertem Maßstab. Auf der Seite 7, die ebenfalls eine Doppelseite sein kann, ist eine Reihe von Bildern 11 aufgedruckt, die für die der zugehörigen Zelle 5 entsprechende Kombination der beiden Parameter einen Anwendungsfall darstellt. Üblicherweise wird ein Anwendungsfall durch Bilder aus mehreren Richtungen oder in verschiedenen Stadien der Durchführung dargestellt. Daher kann jede Seite 7 der Anwendungsübersicht beispielsweise mehrere Darstellungen des gleichen Anwendungsfalls enthalten. Sie kann aber auch unterschiedliche Anwendungsfälle auf einer Seite enthalten.

Jeder Anwendungsfall kann nun normalerweise mit Hilfe verschiedener Systeme gelöst werden. Jedes Systeme verwendet dazu mehrere Produkte, die in der abschließenden Darstellung aller Produkte enthalten sind. Daher enthält jeder Anwendungsfall der Anwendungsübersicht 8 einen Hinweis auf die möglichen Systeme, wobei diese Systeme in der Systemübersicht 12 enthalten sind. Dies ist durch den Pfeil 13 dargestellt, der also einen Verweis von jedem Anwendungsfall in der Anwendungsübersicht 8 zu mindestens einem System in der Systemübersicht 12 darstellt. Dieser Verweis kann wieder, wie die Verweise von der Gesamtübersicht 1 zu der Anwendungsübersicht 8, durch das Aufdrucken einer Seitenzahl verwirklicht werden.

In der Systemübersicht 12 können auf einer Seite bzw. Doppelseite 14 ein oder auch mehrere Systeme dargestellt und beschrieben sein, je nach dem benötigten Platz. Von jedem System führen dann Verweise in den Produktteil 15, angedeutet durch den Pfeil 16. Die Verweise können so sein, dass auf den Seiten 14 für jedes System die benötigten Produkte mit ihrer Produktbezeichnung enthalten sind. Dies ist vereinfacht durch die Felder 17 dargestellt. In dem Produktteil 15 sind die einzelnen Produkte in einer linearen Anordnung aufgeführt, geordnet beispielsweise nach der Produktnummer, die in den Feldern 17 aufgeführt ist.

Ein Benutzer gelangt aus der Gesamtübersicht 1 mit Hilfe der dort vorhandenen Hinweise, nämlich den Seitenzahlen, zu einem oder mehreren Blättern 7 der Anwendungsübersicht 8, wo er sich dann den speziellen Anwendungsfall heraussuchen kann. Von diesem Anwendungsfall gelangt er dann in die Systemübersicht, wo er unter den für diesen Anwendungsfall möglichen Systemen auswählen kann. Wenn er sich für ein bestimmtes System entschieden hat, kann er sich notieren, welche Produkte er für dieses System benötigt. Die Produkte kann er sich dann aus dem Produktteil 15 heraussuchen und mit den dort vorhandenen Bestellnummern auch bestellen.

Ein Anwendungsbeispiel für eine solche Art der Darstellung von Informationen soll die Planung von Brandschutzmaßnahmen sein. Beispielsweise müssen elektrische oder Glasfaserkabel durch Gebäude verlegt werden, wobei Vorschriften des Brandschutzes beachtet werden müssen. Für einen solchen Fall würde der erste Parameter der Gesamtübersicht 1, der also längs der Abszisse aufgetragen wird, die Werte "Decke", "Wand", "Boden" annehmen können.

Als zweiter Parameter, der in der Matrix von oben nach unten aufgetragen wird, kommt das Material infrage, also beispielsweise "Beton", "Mauerwerk", "Leichtbauwerkstoff".

Damit ist die Gesamtübersicht 1 festgelegt. Die Anwendungsübersicht würde dann für jede Zelle der Gesamtübersicht 1 mindestens einen Anwendungsfall enthalten, beispielsweise die Durchführung eines Einzelkabels durch eine Wand aus Mauerwerk.

Für diesen einen Anwendungsfall gibt es dann beispielsweise drei Systeme, die dann in der Systemübersicht gefunden werden können, beispielsweise gekennzeichnet durch einen Buchstaben. In der Systemübersicht ist bei diesem System dann aufgeführt, welche Produkte, Materialien oder Hilfselemente benötigt werden, die dann in dem Produktteil 15 gefunden und bestellt werden können.

## Patentansprüche

1. Anordnung zur Informationsdarstellung, mit
1.1 einer Gesamtübersicht (1), in der
1.1.1 in einer matrixartigen Darstellung die möglichen Werte eines ersten Parameters in einer ersten Dimension und
1.1.2 die möglichen Werte eines zweiten unabhängigen Parameters in einer zweiten Dimension aufgetragen sind,
1.2. einer Übersicht (8) möglicher Anwendungsfälle der zu verwendenden Produkte,
1.2.1 in die für jeden Anwendungsfall ein Verweis aus mindestens einer Zelle (5) der Gesamtübersicht (1) führt,
1.3 einer Systemübersicht (12), in der
1.3.1 für die Anwendungsfälle der Anwendungsübersicht (8) zulässige und/oder mögliche Systeme der Verwendung von Produkten aufgeführt sind, wobei 1.3.2 die Anwendungsübersicht (8) für jeden Anwendungsfall mindestens einen Verweis in der Systemübersicht (12) enthält, sowie mit
1.4 einem Produktteil (15), der
1.4.1 alle Produkte in einer linearen Anordnung enthält, wobei
1.4.2 die Systemübersicht (12) für jedes System mindestens einen Verweis auf mindestens ein Produkt des Produktteils (15) enthält.

2. Anordnung nach Anspruch 1, bei der die Gesamtübersicht (1) auf einer Seite (3) oder Doppelseite eines Kataloges, Buches, einer Loseblattsammlung oder dergleichen enthalten ist.

3. Anordnung nach Anspruch 1 oder 2, bei der die Anwendungsübersicht (8) und/oder die Systemübersicht (12) jeweils über mehrere Seiten verteilt sind.

4. Anordnung nach einem der vorhergehenden Ansprüche, bei der jeder Anwendungsfall der Anwendungsübersicht (8) eine die Bezeichnung der zugeordneten Zelle (5) der Gesamtübersicht (1) wiederholende Markierung (10) aufweist.

5. Anordnung nach einem der vorhergehenden Ansprüche, bei der die Anwendungsübersicht (8) für jeden Anwendungsfall mehrere bildliche Darstellungen aufweist.

6. Anordnung nach einem der vorhergehenden Ansprüche, bei der die Systemübersicht (12) für jeden Anwendungsfall mindestens ein, vorzugsweise mehrere Systeme enthält.

7. Anordnung nach einem der vorhergehenden Ansprüche, bei der die Werte der Parameter durch optisch unterscheidbare Merkmale dargestellt sind.

8. Anordnung nach Anspruch 7, bei der jede Zelle (5) der Gesamtübersicht (1) durch eine Kombination zweier optisch unterscheidbarer Merkmale gekennzeichnet ist.

9. Anordnung nach Anspruch 7 oder 8, bei der sich die optisch unterscheidbaren Merkmale der Zellen (5) der Gesamtübersicht in der Anwendungsübersicht (8) wiederholen.

10. Anordnung nach einem der Ansprüche 7 bis 9, bei der für die Parameterwerte beider Parameter unterschiedliche Merkmale verwendet werden.

11. Anordnung nach einem der vorhergehenden Ansprüche, bei der die Parameterwerte durch optisch gekennzeichnete Flächen und die Merkmalskombinationen durch längs einer Linie (6) getrennte, insbesondere geometrisch ähnliche Flächen dargestellt werden.

## Claims

1. An arrangement for information display, with
1.1 a general overview (1), in which
1.1.1 in a matrix-like illustration, the possible values of a first parameter are entered in a first dimension and
1.1.2 the possible values of a second independent parameter are entered in a second dimension,
1.2. an overview (8) of possible application cases of the products to be used,
1.2.1 to which a reference from at least one cell (5) of the general overview (1) leads for each application case,
1.3 a system overview (12), in which
1.3.1 systems of use of products which are responsible for the application cases of the application overview (8) and/or possible systems of use of products are listed, wherein
1.3.2 the application overview (8) for each application case contains at least one reference in the system overview (12), and also with
1.4 a product part (15), which
1.4.1 contains all products in a linear arrangement, wherein
1.4.2 the system overview (12) for each system contains at least one reference to at least one product of the product part (15).

2. The arrangement according to Claim 1, in which the general overview (1) is contained on one page (3) or double page of a catalogue, book, a loose-leaf collection or the like.

3. The arrangement according to Claim 1 or 2, in which the application overview (8) and/or the system overview (12) are in each case distributed over a plurality of pages.

4. The arrangement according to one of the preceding claims, in which each application case of the application overview (8) has a marking (10) repeating the title of the assigned cell (5) of the general overview (1).

5. The arrangement according to one of the preceding claims, in which the application overview (8) has a plurality of pictorial illustrations for each application case.

6. The arrangement according to one of the preceding claims, in which the system overview (12) has at least one, preferably a plurality of systems for each application case.

7. The arrangement according to one of the preceding claims, in which the values of the parameters are illustrated by means of optically distinguishable features.

8. The arrangement according to Claim 7, in which each cell (5) of the general overview (1) is **characterised by** a combination of two optically distinguishable features.

9. The arrangement according to Claim 7 or 8, in which the optically distinguishable features of the cells (5) of the general overview repeat in the application overview (8).

10. The arrangement according to one of Claims 7 to 9, in which different features are used for the parameter values of both parameters.

11. The arrangement according to one of the preceding claims, in which the parameter values are illustrated by means of optically characterised faces and the combinations of features are illustrated by means of in particular geometrically similar faces which are separated along a line (6).

## Revendications

1. Ensemble pour présenter des informations, avec
1.1 un plan général (1), dans lequel
1.1.1 sont reportés en une représentation matricielle les valeurs possibles d'un premier paramètre dans une première dimension et
1.1.2 les valeurs possibles d'un deuxième paramètre indépendant dans une deuxième dimension,
1.2 une vue d'ensemble (8) de cas d'application possibles des produits à utiliser,
1.2.1 vers laquelle un renvoi est fait pour chaque cas d'application à partir d'au moins une cellule (5) du plan général (1),
1.3 une vue d'ensemble du système (12), dans laquelle
1.3.1 sont reportés, pour les cas d'application de la vue d'ensemble des applications (8), des systèmes autorisés et/ou possibles de l'utilisation de produits, moyennant quoi
1.3.2 la vue d'ensemble des applications (8) comprend pour chaque cas d'application au moins un renvoi dans la vue d'ensemble du système (12), ainsi qu'avec
1.4 une partie produits (15), laquelle
1.4.1 comprend tous les produits selon une disposition linéaire, moyennant quoi
1.4.2 la vue d'ensemble du système (12) comprend pour chaque système au moins un renvoi vers au moins un produit de la partie produits (15).

2. Ensemble selon la revendication 1, avec lequel le plan général (1) se trouve sur une page (3) ou page double d'un catalogue, d'un livre, d'un recueil à feuilles mobiles ou similaires.

3. Ensemble selon la revendication 1 ou 2, avec lequel la vue d'ensemble des applications (8) et/ou la vue d'ensemble du système (12) est respectivement répartie sur plusieurs pages.

4. Ensemble selon l'une des revendications précédentes, avec lequel chaque cas d'application de la vue d'ensemble des applications (8) présente un marquage (10) répétant la désignation de la cellule associée (5) du plan général (1).

5. Ensemble selon l'une des revendications précédentes, avec lequel la vue d'ensemble des applications (8) présente pour chaque cas d'application plusieurs représentations en images.

6. Ensemble selon l'une des revendications précédentes, avec lequel la vue d'ensemble du système (12) comprend pour chaque cas d'application au moins un système, de préférence plusieurs systèmes.

7. Ensemble selon l'une des revendications précédentes, avec lequel les valeurs des paramètres sont représentées grâce à des caractéristiques différenciables optiquement.

8. Ensemble selon la revendication 7, avec lequel chaque cellule (5) du plan général (1) est **caractérisée par** une combinaison de deux caractéristiques différenciables optiquement.

9. Ensemble selon la revendication 7 ou 8, avec lequel les caractéristiques différenciables optiquement des cellules (5) du plan général se répètent dans la vue d'ensemble des applications (8).

10. Ensemble selon l'une des revendications 7 à 9, avec lequel on utilise des caractéristiques différentes pour les valeurs de paramètre des deux paramètres.

11. Ensemble selon l'une des revendications précédentes, avec lequel les valeurs des paramètres sont représentées par des surfaces marquées de manière optique et les combinaisons de caractéristiques par des surfaces séparées le long d'une ligne (6), en particulier géométriquement semblables.
